# EUROPÄISCHE PATENTANMELDUNG

(11) **EP 4 717 977 A1**
(43) Veröffentlichungstag der Anmeldung: **01.04.2026**
(21) Anmeldenummer: 25201518.5
(22) Anmeldetag: 11.09.2025
(51) Int. Cl.: F23D 14/76, F23D 99/00, F26B 11/04, F26B 23/02

(54) **FLAMMENSCHUTZVORRICHTUNG FÜR EINEN BRENNER, LAMELLE FÜR EINE DERARTIGE FLAMMENSCHUTZVORRICHTUNG UND TROCKENTROMMEL MIT EINER DERARTIGEN FLAMMENSCHUTZVORRICHTUNG**

(30) Priorität: 26.09.2024 DE 102024209335
(71) Anmelder: Benninghoven Zweigniederlassung der Wirtgen Mineral Technologies GmbH, 54516 Wittlich (DE)
(72) Erfinder: Genetsch, Jörg, 54470 Lieser (DE); Johann, Matthias Walter, 56864 Bad Bertrich (DE); Licht, Ramón, 54516 Wittlich (DE); Zimmer, Stephan, 54497 Morbach (DE)
(74) Vertreter: Rau, Schneck & Hübner Patentanwälte Rechtsanwälte PartGmbB

(57) **Zusammenfassung**

Eine Flammenschutzvorrichtung (41) für einen Brenner (3) ist in einer Trockentrommel (2) angeordnet und weist eine Mittellängsachse (7) und mehrere Lamellen (9) auf, die in Umfangsrichtung (10) bezüglich der Mittellängsachse (7) in einer Umfangsanordnung (40) angeordnet sind, wobei eine der Mittellängsachse (7) abgewandte Außenseite (42) der Umfangsanordnung (40) radialvorsprungsfrei ausgebildet ist.

## Beschreibung

Der Inhalt der deutschen Patentanmeldung DE 10 2024 209 335.1 wird durch Bezugnahme hierin aufgenommen.

Die Erfindung betrifft eine Flammenschutzvorrichtung für einen Brenner, eine Lamelle für eine derartige Flammenschutzvorrichtung sowie eine Trockentrommel mit einer derartigen Flammenschutzvorrichtung.

EP 2 281 945 B1 offenbart eine Trockentrommel für Anlagen für die Herstellung von bituminösem Mischgut. In der Trockentrommel ist eine Abschirmungsstruktur vorgesehen, um zu erwärmendes Material vor einer Brennerflamme zu schützen. Die Abschirmungsstruktur weist Vertiefungen zur Aufnahme des zu erwärmenden Materials auf. Bei der Erwärmung von bituminösem Mischgut, insbesondere Altasphaltmaterial, können sich Agglomerate in den Vertiefungen bilden und in den Vertiefungen verkleben. Dadurch wird die Wärmeübertragung von der Abschirmungsstruktur auf das zu erwärmende Material vermindert. Das verklebte Material geht verloren. Die Abschirmungsstruktur muss gewartet oder ersetzt werden.

DE 10 2022 211 106 B4 offenbart eine Flammenschutzvorrichtung für einen Brenner. Um Materialansammlungen zu vermeiden, sind Lamellen der Flammenschutzvorrichtung eben, also vertiefungsfrei ausgeführt.

Der Erfindung liegt die Aufgabe zugrunde, den Trocknungsprozess in einer Trockentrommel zu verbessern, insbesondere Agglomerationen des zu erwärmenden Materials und/oder Verklebungen des zu erwärmenden Materials an der Flammenschutzvorrichtung zu vermeiden.

Diese Aufgabe wird durch eine Flammenschutzvorrichtung mit den Merkmalen des Anspruchs 1, durch eine Lamelle mit den Merkmalen des Anspruchs 9 sowie durch eine Trockentrommel mit den Merkmalen des Anspruchs 10 gelöst.

Der Kern der Erfindung besteht darin, dass eine Flammenschutzvorrichtung, die eine Mittellängsachse und mehrere Lamellen aufweist, an ihrer Außenseite radialvorsprungsfrei ausgebildet ist. Die Flammenschutzvorrichtung ist ohne Radialvorsprung nach außen, also in einer der Mittellängsachse abgewandten Richtung, ausgebildet. Die Lamellen sind insbesondere durch Metallbleche ausgeführt, insbesondere mit einem im Wesentlichen rechteckförmigen Zuschnitt. Die Lamellen sind in einer Umfangsrichtung bezüglich der Mittellängsachse in einer Umfangsanordnung angeordnet. Die Flammenschutzvorrichtung ist insbesondere durch die Lamellen in der Umfangsanordnung gebildet. Die Umfangsanordnung ist rohrartig ausgeführt. Die Umfangsanordnung ist insbesondere konzentrisch in der Trockentrommel bezüglich der Drehachse der Trockentrommel angeordnet. Zwischen der Außenseite der Umfangsanordnung und der Innenseite der Trockentrommel wird ein ringförmiger Zwischenraum gebildet, in dem das zu erwärmende Material axial durch die Trockentrommel gefördert wird.

Die Kontur der Flammenschutzvorrichtung senkrecht zur Mittellängsachse ist entlang der Mittellängsachse konstant. Insbesondere sind mindestens vier, insbesondere mindestens sechs, insbesondere mindestens acht, insbesondere mindestens 10, insbesondere mindestens 12, insbesondere mindestens 14, insbesondere mindestens 16, insbesondere mindestens 18 oder mehr Lamellen in der Umfangsanordnung vorhanden. In einer Ebene senkrecht zur Mittellängsachse ist die Außenseite der Umfangsanordnung polygonartig ausgeführt.

Dadurch, dass kein Radialvorsprung an der Außenseite angeordnet ist, ist eine vorteilhafte Materialförderung in der Trockentrommel ermöglicht. Insbesondere wurde erkannt, dass die Wärmeübertragung von der Flammenschutzvorrichtung auf das zu erwärmende Material, das in dem ringförmigen Zwischenraum zwischen der Flammenschutzvorrichtung und der Trockentrommel gefördert wird, ermöglicht ist. Die von dem Brenner erzeugte Wärme wird unmittelbar auf die Flammenschutzvorrichtung übertragen und kann von der Flammenschutzvorrichtung in den ringförmigen Zwischenraum an das zu erwärmende Material vorteilhaft übertragen werden. Störende Materialanhaftungen an der Außenseite der Flammenschutzvorrichtung sind zuverlässig vermieden.

Die Flammenschutzvorrichtung, insbesondere die Trockentrommel, dient insbesondere zur Verwendung in einer Asphaltanlage. Das in der Trockentrommel zu erwärmende Material ist beispielsweise Gestein, insbesondere Weißmineral. Zusätzlich oder alternativ kann mit der Trockentrommel auch Altasphaltmaterial, sogenannter Recyclingasphalt, erwärmt werden.

Mit der Flammenschutzvorrichtung sind die thermischen Bedingungen und insbesondere die Gasströmungsbedingungen während eines Brennvorgangs verbessert. Thermisch aufgeheizte Luft wird zuverlässig innerhalb der Flammenschutzvorrichtung gehalten und kann auch durch Zwischenräume zwischen den Lamellen nicht entweichen. Der Verbrennungsprozess ist effizienter. Wärmeverluste sind reduziert. Dadurch, dass die Lamellen gegenseitig abdichten, ist verhindert, dass zu trocknendes Material unbeabsichtigt in die Flamme fällt. Störungen der Flamme, die zu einer Effizienzminderung des Brennvorgangs führen könnten, sind zuverlässig ausgeschlossen. Die Flammenschutzvorrichtung ermöglicht eine effizientere Verbrennung. Der Ausstoß von unerwünschten Abgasen, insbesondere der Anteil unverbrannter Kohlenwasserstoffe (C_{ges}), insbesondere von Kohlenstoffmonoxid (CO) und/oder von Kohlenstoffdioxid (CO₂) ist reduziert. Das Verfahren ist ökologisch und ökonomisch verbessert. Der Verbrennungsprozess ist nachhaltiger.

Die Flammenschutzvorrichtung dient für einen Brenner, mit dem insbesondere eine offene Brennerflamme erzeugt wird. Der Brenner kann mit fossilen Brennstoffen, insbesondere fossiler Energieträger wie beispielsweise Erdgas, Flüssiggas, Heizöl und/oder Kohlenstaub betrieben werden. Zusätzlich oder alternativ kann der Brenner mit regenerativen Brennstoffen betrieben werden wie beispielsweise Holzpellets, Holzstaub, aus Biogas erzeugtes Methan und/oder Wasserstoffgas.

Ein Lamellenhalter, der an einer Lamelle befestigt ist, gewährleistet eine vereinfachte Montage. Insbesondere sind die Lamellen an dem Lamellenhalter aufgelegt und/oder aufgesteckt. Die Lamellen sind insbesondere lösbar an dem Lamellenhalter befestigt. Durch die vorteilhafte Befestigung des Lamellenhalters an der Lamelle ist eine maximale Deformation der Lamelle in Folge thermischer Ausdehnung reduziert. Insbesondere ist die Deformation der Lamelle um mehr als die Hälfte bezogen auf eine Lamelle gemäß der DE 10 2017 212 046 A1 und insbesondere auf höchstens 40 % der Deformation einer derartigen Lamelle reduziert. Insbesondere sind mehrere Lamellenhalter die Lamelle vorhanden, insbesondere genau zwei Lamellenhalter je Lamelle.

Alternativ ist es möglich, die Lamellen jeweils fest und insbesondere unlösbar mit dem zugehörigen Lamellenhaltern zu verbinden, insbesondere sind die Lamellenhalter jeweils an den Lamellen angeschweißt. Vorteilhaft ist es, wenn die Kontaktfläche zwischen dem Lamellenhalter und der Lamelle minimiert ist. Insbesondere ist der Lamellenhalter mit seiner Stirnseite an einer Außenseite der Lamelle angeordnet. Zwischen dem Lamellenhalter und der Lamelle ist eine im Wesentlichen linienartige Kontaktfläche ausgebildet, die insbesondere im Umfangsrichtung und insbesondere senkrecht zur Mittellängsachse orientiert ist.

Für die Montage der Flammenschutzvorrichtung ist es vorteilhaft, wenn die einzelnen Lamellen in Umfangsrichtung nacheinander an den jeweiligen Lamellenhaltern angebracht werden. Die Lamellen werden insbesondere auf die Lamellenhalter aufgelegt. Zur Lagefixierung können an den Außenseiten der Lamellen Ausnehmungen, insbesondere Durchstanzungen vorhanden sein. Die Lamellenhalter können mit entsprechenden Vorsprüngen in die Ausnehmungen oder Durchstanzungen eingreifen. Für die Komplettierung der Umfangsanordnung wird die letzte Lamelle der Umfangsanordnung axial zwischen zwei benachbarte Lamellen eingeschoben. Diese so eingeschobene Lamelle wird auch als Abschluss-Lamelle bezeichnet. Die Abschluss-Lamelle wird von einem Abschluss-Lamellenhalter gehalten, der sich von den übrigen Lamellenhaltern konstruktiv unterscheidet. Der Abschluss-Lamellenhalter weist keine radial vorstehenden, stirnseitig am Lamellenhalter angebrachten Vorsprünge auf, die in die entsprechenden Ausnehmungen und/oder Durchbrüche eingreifen. Stattdessen weist der Abschluss-Lamellenhalter einen gebogenen Aufliegeabschnitt auf, an dem die Abschluss-Lamellen mit dem Abschluss-Lamellenhalter verbunden sind, insbesondere verschweißt sind, insbesondere mittels Lochschweißung.

Eine Flammenschutzvorrichtung, bei der entlang der Mittellängsachse mehrere Umfangsanordnungen hintereinander angeordnet sind, ist modular ausgeführt. Insbesondere ist es möglich, dass die einzelnen Lamellen kleinbauend und dem Herstellungsverfahren angepasst in ihrer Länge ausgeführt sein können. Durch mehrere Umfangsanordnungen hintereinander kann die axiale Ausdehnung der Flammenschutzvorrichtung unkompliziert verlängert werden. Die Flammenschutzvorrichtung kann an eine zu erwartende Länge der Brennerflamme unkompliziert angepasst werden.

Insbesondere kann eine Axial-Spaltdichtung zwischen hintereinander angeordneten Umfangsanordnungen ausgebildet sein.

Lamellen können an einer bezüglich der Mittellängsachse quer orientierten Querkante eine Abkantung aufweisen und ermöglichen eine unkomplizierte Ausgestaltung der Axial-Spaltdichtung.

Eine quer zur Mittellängsachse orientierte Abkantung ermöglicht eine vorteilhafte Ausführung der Axial-Spaltdichtung. Die Lamelle ist zusätzlich stabilisiert und weist eine erhöhte Steifigkeit auf. Die Abkantung ist insbesondere radial bezüglich der Mittellängsachse nach innen zu der Mittellängsachse hin orientiert. Ein Radialvorsprung an der Außenseite der Flammenschutzvorrichtung ist dadurch vermieden.

Eine Abdichtung der Lamellen gemäß Anspruch 2 ermöglicht eine zuverlässige und unaufwändige Abdichtung der Umfangsanordnung. Es wurde insbesondere erkannt, dass durch die Umfangs-Spaltdichtung eine thermisch bedingte Ausdehnung der Lamellen ermöglicht ist. Der Betrieb der Flammenschutzvorrichtung ist in dem zu erwartenden Temperaturbereich sichergestellt.

Dem liegt die Erkenntnis zugrunde, dass im Betrieb der Trockentrommel Temperaturen in einem Bereich von 300°C bis 700°C, insbesondere in einem Bereich von 350°C bis 650°C, insbesondere in einem Bereich von 380°C bis 620°C und insbesondere in einem Bereich von 400°C bis 600°C an der Flammenschutzvorrichtung vorliegen.

Die Umfangs-Spaltdichtung, die auch als Labyrinth-Dichtung bezeichnet wird, ist insbesondere eine berührungsfreie Dichtung. Die Dichtwirkung beruht auf der Verlängerung des Strömungsweges durch den abzudichtenden Spalt, wodurch ein Strömungswiderstand wesentlich erhöht wird. Die Wegverlängerung wird insbesondere durch ein Ineinandergreifen von Formelementen der benachbarten Lamellen erreicht. Zusätzlich oder alternativ können die Formelemente seitlich des Spalts zu Verwirbelungen einer Gasströmung in der Flammenschutzvorrichtung führen, so dass daraus eine höhere Dichtwirkung erzielt wird.

Im Kaltzustand beträgt die Spaltbreite der Umfangs-Spaltdichtung höchstens 5 mm, insbesondere höchstens 4,5 mm und insbesondere höchstens 4 mm. Bezogen auf die Blechdicke der Lamellen beträgt die Spaltbreite im Kaltzustand insbesondere höchstens 100 %, insbesondere höchstens 90 % und insbesondere höchstens 80 %. Insbesondere ist der Spalt derart ausgelegt, dass er bei Erreichen der Betriebstemperatur eine minimale Spaltbreite erreicht. Die minimale Spaltbreite beträgt insbesondere höchstens 1,0 mm, insbesondere höchstens 0,8 mm, insbesondere höchstens 0,5 mm, insbesondere höchstens 0,3 mm und insbesondere höchstens 0,1 mm. Bezogen auf die Blechdicke der Lamelle beträgt die minimale Spaltbreite bei Erreichen der Betriebstemperatur höchstens 20 %, insbesondere höchstens 15 %, insbesondere höchstens 10 %, insbesondere höchstens 5 % und insbesondere höchstens 2 %.

Der Spalt kann auch derart ausgelegt sein, dass bei Erreichen der Betriebstemperatur die thermische Ausdehnung der Lamellen bewirkt, dass die benachbarten Lamellen zumindest bereichsweise aneinander anlegen, der Spalt also zumindest teilweise geschlossen ist.

Die Lamellen sind aus einem hitzebeständigen Werkstoff hergestellt, insbesondere aus einem austenitischen Chrom-Nickel-Stahl, insbesondere mit der Werkstoffnummer 1.4841 gemäß DIN EN 10095. Dieser Werkstoff hat in dem relevanten Temperaturbereich einen thermischen Ausdehnungskoeffizienten α zwischen 15x10⁻⁶ und 20x10⁻⁶, insbesondere zwischen 17x10⁻⁶ und 18x10⁻⁶. Die Dimensionierung des Spalts für die Umfangs-Spaltdichtung erfolgt insbesondere auch in Abhängigkeit des für die Lamellen verwendeten Werkstoffs. Es sind auch andere Chrom-Nickel-Stähle möglich, insbesondere 1.4828 oder 1.4742, der unter dem Handelsnamen Sicromal 10 bekannt ist.

Insbesondere ist der Dichtspalt mit einer konstanten Spaltbreite ausgebildet.

Eine Flammenschutzvorrichtung gemäß Anspruch 3 ermöglicht eine unkomplizierte und effiziente Ausgestaltung der Spaltdichtung. Die benachbarten Lamellen weisen jeweils Dichtelemente auf, die zueinander korrespondieren. Die Dichtelemente sind insbesondere seitlich an den Lamellen angeordnet. Insbesondere erstrecken sich die Dichtelemente in einer Richtung, die parallel zur Mittellängsachse orientiert ist. Die Dichtelemente sind insbesondere als Dichtleisten ausgeführt. Die Dichtelemente sind insbesondere Teil der Umfangs-Spaltdichtung. Insbesondere sind die Dichtelemente derart ausgeführt, dass eine Außenkontur des einen Dichtelements mit einer Innenkontur des anderen Dichtelementes korrespondiert.

Insbesondere weisen die jeweils korrespondierenden Dichtelemente benachbarter Lamellen eine einander korrespondierende Geometrie auf. Die Dichtelemente sind insbesondere an den gegenüberliegenden Längskanten der Lamellen ausgebildet. Die einander korrespondierenden Dichtelemente weisen abweichende Geometrien auf. Insbesondere sind zwei unterschiedliche Dichtelement-Typen vorhanden. Es ist vorteilhaft, an jeder Lamelle jeweils einen Dichtelement-Typ auszubilden. Die Flammenschutzvorrichtung kann vorteilhaft aus einer Mehrzahl identisch ausgeführter Lamellen gebildet sein. Alternativ ist es auch denkbar, jeweils zwei identische Dichtelemente an einer Lamelle auszuführen, so dass unterschiedliche Lamellen-Typen gebildet werden. In diesem Fall sind bei der Flammenschutzvorrichtung in Umfangsrichtung die verschiedenen Lamellen-Typen abwechselnd zueinander angeordnet.

Eine Flammenschutzvorrichtung gemäß Anspruch 4 ermöglicht eine unkomplizierte und effiziente Ausbildung der Dichtelemente an den Lamellen. Die Fertigung der Lamellen mit den Dichtelementen ist vereinfacht. Die Dichtelemente sind insbesondere als Abkantungen ausgeführt. Die Dichtelemente können sich entlang der gesamten Länge der Lamellen erstrecken. Die Dichtelemente können zumindest abschnittweise unterbrochen ausgeführt sein, um insbesondere die Herstellung der Dichtelemente zu vereinfachen. Die Lamellen weisen eine erhöhte Steifigkeit auf. Das Risiko unerwünschter Deformationen der Lamellen infolge der thermischen Belastung ist reduziert und insbesondere ausgeschlossen.

Alternativ ist es denkbar, die Dichtelemente, insbesondere als vorgeformte, insbesondere leistenartige Formelemente an den Lamellen zu befestigen, insbesondere anzuschweißen und/oder lösbar zu befestigen, insbesondere anzuschrauben.

Eine Flammenschutzvorrichtung gemäß Anspruch 5 gewährleistet die vorteilhafte Umfangs-Spaltdichtung, wobei die Außenseite der Umfangsanordnung vorsprungsfrei ist. Die Dichtelemente erstrecken sich, insbesondere in radialer Richtung bezogen auf die Mittellängsachse, zu der Mittellängsachse hin. Dem liegt die Erkenntnis zugrunde, dass selbst kleine Radialvorsprünge, die durch die Dichtelemente gebildet sein können, zu unerwünschten Materialansammlungen und dadurch zu Verklebungen an der Außenseite der Trockentrommel führen können. Diese Verklebungen sind unerwünscht und können durch die radial nach innen gerichteten Dichtelemente zuverlässig vermieden werden.

Eine Flammenschutzvorrichtung gemäß Anspruch 6 ermöglicht eine verbesserte Dichtwirkung. Insbesondere weisen die Dichtelemente in einer Ebene senkrecht zur Mittellängsachse eine L- oder eine S-förmige Geometrie auf. Dadurch, dass die Dichtelemente der Lamellen zumindest abschnittsweise und insbesondere linienartig ausgebildet sind, erhöht sich der Strömungsweg durch die Spaltdichtung, so dass die Dichtwirkung verbessert ist.

Lamellen gemäß Anspruch 7 sind besonders unkompliziert herstellbar. Die Lamellen weisen jeweils einen Flammenschutzabschnitt auf, der insbesondere rechteckig ausgeführt ist. An dem Flammenschutzabschnitt schließen sich seitlich insbesondere die Dichtelemente an. Die Lamellen sind aus einem Blechzuschnitt und insbesondere durch Ausbildung der Abkantungen herstellbar.

Der Flammenschutzabschnitt ist also in Umfangsrichtung bezogen auf die Mittellängsachse zwischen den beiden Dichtelementen angeordnet. Insbesondere schließen die Dichtelemente unmittelbar jeweils an den Flammenschutzabschnitt an. Der Flammenschutzabschnitt ist von den Dichtelementen begrenzt.

Eine Flammenschutzvorrichtung gemäß Anspruch 8 weist statische Vorteile auf, insbesondere bei der Montage der Flammenschutzvorrichtung. Die Befestigung der Flammenschutzvorrichtung beispielsweise in einer Trockentrommel ist vereinfacht. Es wurde insbesondere erkannt, dass die Umfangs-Spaltdichtung die selbsttragende Funktion der Umfangsanordnung vereinfacht. Dadurch, dass benachbart angeordnete Lamellen an der Umfangs-Spaltdichtung zumindest abschnittsweise und insbesondere linienartig, insbesondere in radialer Richtung, sich gegenseitig hintergreifen, insbesondere in Umfangsrichtung abwechselnd, sind keine zusätzlichen Formelemente erforderlich.

Eine Lamelle gemäß Anspruch 9 ermöglicht die Vorteile der Flammenschutzvorrichtung selbst.

Eine Trockentrommel gemäß Anspruch 10 ermöglicht die vorteilhafte Durchführung des Verbrennungsprozesses mit erhöhter Effizienz und/oder reduziertem Abgasausstoß. Insbesondere ermöglicht die Trockentrommel die Verwendung erhöhter Asphaltgranulat-Anteile bei der Asphaltherstellung.

Sowohl die in den Patentansprüchen angegebenen Merkmale als auch die in den nachfolgenden Ausführungsbeispielen der erfindungsgemäßen Flammenschutzvorrichtung angegebenen Merkmale sind jeweils für sich allein oder in Kombination miteinander geeignet, den erfindungsgemäßen Gegenstand weiterzubilden. Die jeweiligen Merkmalskombinationen stellen hinsichtlich der Weiterbildungen des Erfindungsgegenstandes keine Einschränkung dar, sondern weisen im Wesentlichen lediglich beispielhaften Charakter auf.

Weitere vorteilhafte Ausgestaltungen, zusätzliche Merkmale und Einzelheiten der Erfindung ergeben sich aus der nachfolgenden Beschreibung eines Ausführungsbeispiels anhand der Zeichnung. Es zeigen:
- Fig. 1: eine schematische Schnittansicht einer Anordnung mit einem an einer Trockentrommel angebrachten Brenner und einer in der Trockentrommel angeordneten Flammenschutzvorrichtung gemäß der Erfindung,
- Fig. 2: eine vergrößerte Teil-Schnittdarstellung einer konkreten Ausführung der Trockentrommel gemäß Schnittlinie II-II in Fig. 1,
- Fig. 3: eine perspektivische Ansicht einer Lamelle gemäß Fig. 2.

Eine in Fig. 1 als Ganzes mit 1 bezeichnete Anordnung umfasst eine Trockentrommel 2, an der stirnseitig ein Brenner 3 angeordnet ist. Die Anordnung 1 ist insbesondere Teil einer Asphaltanlage, in der Asphaltmaterial hergestellt wird.

In der Trockentrommel 2 wird insbesondere Weißmineral im Gegenstromverfahren erhitzt. Das bedeutet, dass eine Materialströmungsrichtung 4 und eine Wärmeausbreitungsrichtung 5 einander entgegengesetzt orientiert sind. Die Trockentrommel 2 kann auch im Gleichstromverfahren betrieben werden. Insbesondere können in der Trockentrommel 2 auch andere Materialien, insbesondere Gestein und/oder Altasphaltmaterial erwärmt werden.

Der Brenner 3 erzeugt eine Brennerflamme 6, die zumindest anteilig in die Trockentrommel 2 hineinragt.

In der Trockentrommel 2 ist, insbesondere im Bereich der Brennerflamme 6, eine Flammenschutzvorrichtung 41 angeordnet. Die Flammenschutzvorrichtung weist eine Mittellängsachse 7 auf, die mit einer Drehachse 8 der Trockentrommel 2 zusammenfällt.

Die Flammenschutzvorrichtung 41 weist mehrere Lamellen 9 auf, die in Umfangsrichtung 10 bezüglich der Mittellängsachse 7 angeordnet sind. Die Lamellen 9 garantieren, dass thermisch aufgeheizte Luft innerhalb der Umfangsanordnung 40 verbleibt und nicht unbeabsichtigt nach außen strömt, insbesondere in radialer Richtung bezogen auf die Mittellängsachse 7. Die Lamellen 9 verhindern, dass in der Trockentrommel 2 erhitztes Material unbeabsichtigt in Brennerflamme 6 fällt und damit den Brennvorgang nachteilig beeinträchtigt.

Die Flammenschutzvorrichtung 41 weist Wurfbleche 11 auf. Die Wurfbleche 11 sind konzentrisch bezüglich der Mittellängsachse 7, insbesondere bezüglich der Lamellen 9 in der Trockentrommel 2 angeordnet. Die Wurfbleche 11 sind im Flammbereich der Trockentrommel 2 angeordnet. Die Wurfbleche 11 ermöglichen bei einer Drehung der Trockentrommel 2 eine Mitnahme des zu trocknenden Materials, also eine Materialförderung entlang der Materialförderrichtung 4. Die Wurfbleche 11 sind insbesondere derart ausgeführt, dass bei der Materialmitnahme ein Materialschleier in der Trockentrommel 2 verhindert ist. Das bedeutet, dass das Material bei der Drehung der Trockentrommel 2 um die Drehachse 8 in den Wurfblechen 11 in radialer Richtung gehalten ist und insbesondere ausschließlich eine axiale Materialförderung entlang der Materialförderrichtung 4 erfolgt. Insbesondere ist mit den Wurfblechen 11 zuverlässig verhindert, dass das Material schwerkraftbedingt in der Trockentrommel 2 von oben nach unten rieselt und einen Materialschleier bildet.

Durch die Mitnahme des Materials in den Wurfblechen 11 werden sowohl die Wurfbleche 11 selbst als auch die Trockentrommel 2 thermisch vor der Brennerflamme 6 und/oder der von der Brennerflamme 6 abgegebenen Wärmestrahlung geschützt. Dadurch kühlt das Material die Einbauten und die Trockentrommel 2.

An den Wurfblechen 11 sind Lamellenhalter 19 befestigt, die zum Halten der Lamellen 9 dienen. Die Lamellenhalter 19 sind an den Wurfblechen 11 befestigt. Die Lamellenhalter 19 erstrecken sich insbesondere senkrecht zur Mittellängsachse 7 und insbesondere radial.

Die Flammenschutzvorrichtung 41 weist eine Prallwand 13 auf. Die Prallwand 13 ist entlang der Mittellängsachse 7 axial beabstandet zu den Lamellen 9 angeordnet. Die Prallwand 13 ist scheibenartig und insbesondere im Wesentlichen kreisförmig ausgeführt und mit mindestens einem Prallwand-Befestigungselement 14 in der Trockentrommel 2 befestigt. Die Prallwand 13 verhindert, dass die Brennerflamme 6 unbeabsichtigt in einen hinter der Prallwand 13 angeordneten weiteren Wurfblechbereich der Trockentrommel 2 durchschlägt. In diesem weiteren Wurfblechbereich wird gezielt ein Materialschleier erzeugt. Mit der Prallwand 13 wird eine Materialschädigung verhindert.

Nachfolgend wird anhand von Fig. 2 und 3 die Flammenschutzvorrichtung 41 näher erläutert.

Die diesbezügliche Trockentrommel 2 sowie der grundsätzliche Aufbau und die Funktion der Flammenschutzvorrichtung 41 sind in DE 10 2022 211 106 B4 beschrieben, worauf hiermit ausdrücklich verwiesen wird.

Die Umfangsanordnung 40 umfasst achtzehn Lamellen 9. Die Lamellen 9 sind jeweils funktional identisch ausgeführt und weisen insbesondere identische Abmessungen auf. Die Lamellen 9 sind als sogenannte Gleichteile ausgeführt und können effizient hergestellt werden. In Abhängigkeit der erforderlichen Größe der Flammenschutzvorrichtung 41, insbesondere der lichten Weite der Umfangsanordnung 40, können auch mehr oder weniger Lamellen 9 verwendet werden.

Entlang der Mittellängsachse 7 sind gemäß dem gezeigten Ausführungsbeispiel vier Umfangsanordnungen 40 hintereinander angeordnet. Es können auch mehr oder weniger als vier Umfangsordnungen 40 hintereinander angeordnet sein. Die einzelnen Umfangsanordnungen 40 sind insbesondere identisch ausgeführt. Es ist auch denkbar, dass die Umfangsanordnungen 40 unterschiedliche Durchmesser aufweisen und/oder zumindest abschnittsweise konisch ausgeführt sind.

Die Lamellen 9 weisen jeweils einen nach innen, also der Brennerflamme 6 zugewandten Flammenschutzabschnitt 15 auf. Der Flammenschutzabschnitt 15 weist eine rechteckige Kontur auf mit einer Länge L und einer Breite B. Gemäß dem gezeigten Ausführungsbeispiel ist die Länge L der Lamelle 9 größer als deren Breite B. Insbesondere gilt L >= 1,2 x B, insbesondere L > = 1,5 x B, insbesondere L > = 2,0 x B, insbesondere L > = 2,5 x B und insbesondere L < = 10 x B. Die Lamellen 9 sind in der Umfangsanordnung 40 bezüglich ihrer Längsrichtung nebeneinander angeordnet. In der Umfangsanordnung 40 sind die Lamellen 9 mit ihrer Längsrichtung parallel zur Mittellängsachse 7 orientiert. Das bedeutet, dass eine von den Lamellen 9 in einer Ebene senkrecht zur Mittellängsachse 7 gebildete Kontur entlang der Mittellängsachse 7 konstant ist. Dadurch, dass die Flammenschutzabschnitte 15 eben ausgeführt sind, weist die Umfangsanordnung 40 in einer Ebene senkrecht zur Mittellängsachse 7 eine Innenkontur auf, die im Wesentlichen polygonartig ausgeführt ist.

Die Lamellen 9 sind aus dem Werkstoff mit der Nummer 1.4841 aus einem Blechzuschnitt hergestellt. Die Blechdicke s liegt insbesondere in einem Bereich von 3 mm bis 10 mm und insbesondere zwischen 5 mm und 7 mm.

Die Lamelle 9 weist an ihren Längskanten einteilig angeformte Dichtelemente 16, 17 auf. Die Dichtelemente 16, 17 sind als Abkantungen ausgeführt. Die Dichtelemente 16, 17 sind einander korrespondierend ausgeführt.

Die Dichtelemente 16, 17 bilden seitliche Dichtelemente an den Lamellen 9. Die Dichtelemente 16, 17 bilden Dichtleisten. Die Dichtelemente 16, 17 sind derart ausgeführt, dass die Lamellen 9 in der Umfangsordnung 40 mit den Dichtelementen 16, 17 abwechselnd angeordnet sind.

Das erste Dichtelement 16 weist im Wesentlichen eine S-Kontur auf. Das erste Dichtelement 16 erstreckt sich insbesondere ausgehend von dem Flammenschutzabschnitt 15 in einer der Mittellängsachse 7 zugewandten Richtung, also radial nach innen. Das erste Dichtelement 16 bildet eine konkav ausgebildete Aufnahme. Das erste Dichtelement 16 bildet einen ersten Dichtelement-Typ.

Das zweite Dichtelement 17 weist eine Kontur auf, die einer abgerundeten Pfeilspitze entspricht. Die Kontur ist insbesondere L-förmig. Das zweite Dichtelement 17 bildet einen konvex geformten Vorsprung. Das zweite Dichtelement 17 erstreckt sich insbesondere ausgehend von dem Flammenschutzabschnitt 15 in einer der Mittellängsachse 7 zugewandten Richtung, also radial nach innen. Das zweite Dichtelement 17 bildet einen zweiten Dichtelement-Typ.

Dadurch, dass sich die Dichtelemente 16, 17 in radialer Richtung bezüglich der Mittellängsachse 7 nach innen erstrecken, ist eine Außenseite 42 der Umfangsanordnung 40 radialvorsprungsfrei ausgebildet. Die Materialerwärmung ist verbessert. Das Risiko unerwünschter Materialanhaftungen und/oder Agglomerationen ist vermieden.

Die konvexe Außenkontur des zweiten Dichtelements 17 entspricht der konkaven Innenkontur des ersten Dichtelements 16. Insbesondere kann das zweite Dichtelement 17 einer Lamelle 9 an dem ersten Dichtelement 16 einer benachbarten Lamelle 9 angeordnet werden. Diese Anordnung benachbarter Lamellen 9 mit den ineinander angeordneten Dichtelementen 16, 17 ist insbesondere in Fig. 2 dargestellt. Korrespondierende Dichtelemente 16, 17 benachbarter Lamellen greifen ineinander, so dass allenfalls ein dünner Luftspalt verbleibt, der jedenfalls kleiner ist als die Blechdicke s der Lamellen 9. Insbesondere beträgt die maximale Spaltbreite höchstens 0,5 x s, insbesondere höchstens 0,3 x s, insbesondere höchstens 0,2 x s und insbesondere 0,1 x s.

Aufgrund dieses dünnen Spalts zwischen den benachbarten Lamellen 9 wird eine Umfangs-Spaltdichtung gebildet. Infolge der thermischen Ausdehnung der Lamellen 9 im Betrieb der Trockentrommel 2 nimmt die Spaltbreite weiterhin ab.

Dadurch, dass die Lamellen 9 einer Umfangsanordnung 40 mit den jeweils benachbarten Dichtelementen 16, 17 ineinandergreifen, ist die Umfangsanordnung 40 selbsttragend ausgeführt. Es ist verhindert, dass sich die Lamellen 9 unbeabsichtigt voneinander lösen. Durch die Dichtelemente 16, 17 hintergreifen sich die benachbarten Lamellen 9 derart, dass die Umfangsanordnung 40 in radialer Richtung bezogen auf die Mittellängsachse 7 stabil ausgeführt ist.

An einer Querkante, die in Breitenrichtung orientiert ist, weisen die Lamellen 9 eine vordere Abkantung 18 auf. Die vordere Abkantung 18 ist gegenüber der von dem Flammenschutzabschnitt 15 gebildeten Ebene um einen Neigungswinkel nach oben geneigt. Dieser Neigungswinkel beträgt höchstens 30°, insbesondere höchstens 20°, insbesondere höchstens 15° und insbesondere höchstens 10°. Die Abkantung 18 fungiert als Einstecklasche, die insbesondere in die jeweils davor angeordnete Umfangsanordnung einsteckbar ist.

Wenn mehrere Umfangsanordnungen 40 entlang der Mittellängsachse 7 hintereinander angeordnet sind, werden die Lamellen 9 der jeweils hinteren Umfangsanordnung 40 mit der Abkantung 18 über die jeweilige Lamelle 9 der davor angeordneten Umfangsanordnung 40 geschoben. Das bedeutet, dass die Abkantung 18 an der der Brennerflamme 6 zugewandten Innenseite der Umfangsanordnung 40 angeordnet ist. Durch die Abkantung 18 ist zwischen den entlang der Mittellängsachse 7 hintereinander angeordneten Umfangsanordnungen 40 eine Axial-Spaltdichtung ausgebildet. Die Dichtigkeit der Umfangsanordnungen ist hoch.

Die entlang der Mittellängsachse 7 hintereinander angeordneten Lamellen 9 sind fluchtend angeordnet.

Jede Lamelle 9 wird von mindestens einem Lamellenhalter 19 und gemäß dem gezeigten Ausführungsbeispiel von zwei Lamellenhaltern 19 gehalten. Der Lamellenhalter 19 ist aus einem ebenen Blechzuschnitt hergestellt und weist insbesondere eine leistenartige Kontur auf. Der Lamellenhalter 19 ist insbesondere aus demselben Material wie die Lamelle 9 hergestellt. Die Blechdicke des Lamellenhalters beträgt insbesondere zwischen 8 mm und 15 mm und insbesondere zwischen 10 mm und 12 mm.

Gemäß dem gezeigten Ausführungsbeispiel weist der Lamellenhalter 19 Vorsprünge, insbesondere zwei Haltestifte, auf, die insbesondere stirnseitig angeordnet sind. Die Haltestifte können in Ausnehmungen 20 eingreifen, die am Flammenschutzabschnitt 15 angeordnet sind. Die Ausnehmungen 20 sind insbesondere als Durchstanzungen ausgeführt. Die Lamelle 9 ist insbesondere auf dem Lamellenhalter 19 abgestützt oder aufgelegt. Die Ausnehmungen 20 dienen als Montagehilfe für den Lamellenhalter 19 der Lamelle 9. Insbesondere ist die Lamelle 9 am Lamellenhalter 19 lösbar befestigt. Die Montage der Umfangsanordnung ist dadurch vereinfacht. Zusätzlich oder alternativ können die Lamellenhalter 19 an der Lamelle 9 auch unlösbar befestigt sein, insbesondere angeschweißt.

Jeweils mindestens eine Lamelle 31 je Umfangsanordnung ist bezüglich der Ausnehmungen 20 verschieden ausgeführt. Diese Lamelle wird als Abschluss-Lamelle bezeichnet. Entsprechend weisen die zugehörigen Abschluss-Lamellenhalter für die Abschluss-Lamelle keine vorstehenden Haltestifte, sondern eine umgebogene Aufliegelasche auf.

Die Umfangsanordnung 40 wird dadurch gebildet, dass in Umfangsrichtung 10 der Reihe nach Lamellen 9 benachbart zueinander angeordnet und an den jeweiligen Lamellenhaltern 19 aufgelegt werden. Dabei werden die Lamellen 19 durch die ineinandergreifenden Dichtelemente 16, 17 einerseits und durch das Eingreifen der Haltestifte in die Ausnehmungen 20 andererseits stabilisiert. Als letzte Lamelle wird die Abschluss-Lamelle axial, also in einer Richtung parallel zur Mittellängsachse 7 eingeschoben und kommt dabei mit den beiden jeweils benachbarten Lamellen 9 in Eingriff. Durch die Dichtelemente 16, 17 ist ein Hinterschnitt in radialer Richtung zwischen benachbarten Lamellen 9 gewährleistet. Die zuletzt montierte Abschluss-Lamelle wird an den Aufliegelaschen 21 befestigt, insbesondere verschweißt.

Durch die Verwendung der Lamellenhalter 19 ist es möglich, dass die Lamellen 9 mit einem Radialabstand bezüglich einer Innenwand 22 der Trockentrommel 2 in der Trockentrommel 2 angeordnet sind. Die Lamellen 9 bilden einen von der Innenwand 22 beabstandet angeordneten und konzentrisch zur Mittellängsachse 7 ausgerichteten Einbau. Die Umfangsanordnung 40 ist im Wesentlichen ringartig ausgeführt mit der polygenen Innenkontur. Die Umfangsanordnung 40 ist fest mit der Trockentrommel 2 verbunden. Bei der Drehung der Trockentrommel 2 dreht die Umfangsanordnung 40 mit.

Bezüglich der Lamellen 9 sind die Wurfbleche 11 in radialer Richtung bezogen auf die Drehachse 8 radial nach außen versetzt angeordnet. Insbesondere sind die Wurfbleche 11 an der Innenwand 22 der Trockentrommel 2 angeordnet.

Dazu können unmittelbar an der Innenwand 22 Haltelaschen 23 befestigt, insbesondere angeschweißt sein. An den Haltelaschen 23 ist jeweils eine Befestigungsleiste 24 lösbar befestigt, insbesondere angeschraubt. Insbesondere ist jedes Wurfblech 11 mit mehreren, insbesondere drei, Befestigungsleisten 24 gehalten, wobei die Befestigungsleisten 24 identisch ausgeführt und entlang der Mittellängsachse 7 beabstandet zueinander angeordnet sind.

Die Befestigungsleisten 24 weisen jeweils eine schlitzförmige Aufnahme 25 auf, in die die Wurfbleche 11 eingeschoben werden.

Das Wurfblech 11 ist schaufelartig ausgeführt und weist in einer senkrecht zur Mittellängsachse 7 orientierten Ebene eine L-förmige Kontur auf. Das Wurfblech 11 ist an der Innenwand 22 der Trockentrommel 2 derart angeordnet, dass der kurze Steg des "L" sich im Wesentlichen parallel zur Innenwand 22 der Trockentrommel 2 erstreckt. Im Wesentlichen bedeutet, dass das Wurfblech 11 an das als die Innenwand 22 der Trockentrommel 2 keine Krümmung aufweist. Zur Erhöhung der Steifigkeit kann das Wurfblech 11 mit Abkantungen ausgeführt sein. Zwischen dem Wurfblech 11 und der Innenwand 22 der Trockentrommel 2 wird eine Materialaufnahmekammer 26 gebildet, die in einer Ebene senkrecht zur Mittellängsachse 7 eine offene Rechteckkontur aufweist. Das Rechteck ist an ein dem kurzen Steg des "L" gegenüberliegenden Seite offen. Die Materialaufnahmekammer 26 ist insbesondere auch entlang der Mittellängsachse 7 offen. Es ist möglich, dass diese Stirnseiten der Materialaufnahmekammer 26 durch separate, nicht dargestellte Deckelelemente verschlossen sind. Insbesondere ist die dem Materialauslauf der Trockentrommel 2 zugewandte Stirnseiten der Materialaufnahmekammer 26 durch das Deckelelement verschlossen. Das Deckelelement ist an dem Wurfblech 11 befestigt, insbesondere angeschweißt.

Die entlang der Mittellängsachse 7 hintereinander angeordneten Wurfbleche 11 sind insofern durchgängig zueinander angeordnet, also stirnseitig aneinander anstoßend. Durch die Wurfbleche 11 bildet sich der über mehrere Wurfbleche 11 erstreckende Materialaufnahmekanal.

Durch die Ausführung der Wurfbleche 11 ist gewährleistet, dass das zu erhitzende Material in der Trockentrommel 2 zuverlässig mitgenommen wird, aber kein Materialschleier im Bereich der Lamellen 9 gebildet wird.

Der kurze Steg des "L" bildet eine Rückwand 27 des Wurfblechs 11. An der Rückwand 27 sind jeweils die Lamellenhalter 19 der Lamellen 9 lösbar befestigt. Gemäß dem gezeigten Ausführungsbeispiel dient dazu insbesondere jeweils ein Haltewinkel 28, der insbesondere als L-Profil ausgeführt ist und eine Verschraubung um 90° zueinander orientierten Blechabschnitte ermöglicht.

Besonders vorteilhaft ist, dass die Lamellenhalter 19 lösbar an den Wurfblechen 11 befestigt sind. Das Nachrüsten der Lamellenhalter 19 und/oder der daran gehaltenen Lamellen 9 ist vereinfacht. Insbesondere ist es nicht erforderlich, dass die Lamellen 9 mit den Lamellenhaltern 19 an der Innenwand selbst befestigt werden. Der Montageaufwand und Demontageaufwand sind reduziert.

Insbesondere ist für jede Lamelle 9 mindestens ein Wurfblech 11 vorhanden. Korrespondierende Lamellen 9 und Wurfbleche 11 sind in radialer Richtung bezogen auf die Mittellängsachse 7 fluchtend angeordnet.

Gemäß dem gezeigten Ausführungsbeispiel sind zusätzlich zu den vier Wurfblechanordnungen, die konzentrisch zu den jeweiligen Umfangsanordnungen der Lamellen 9 angeordnet sind, zwei weitere Reihen an Wurfblechen 11 vorhanden. An diesen Wurfblechen 11 sind keine Lamellen 9 befestigt. Diese Wurfbleche sind insofern freiliegend angeordnet.

## Patentansprüche

1. Flammenschutzvorrichtung für einen Brenner (3), wobei die Flammenschutzvorrichtung (41) in einer Trockentrommel (2) angeordnet ist, wobei die Flammenschutzvorrichtung (41) eine Mittellängsachse (7) und mehrere Lamellen (9) aufweist, die in Umfangsrichtung (10) bezüglich der Mittellängsachse (7) in einer Umfangsanordnung (40) angeordnet sind, **dadurch gekennzeichnet, dass** eine der Mittellängsachse (7) abgewandte Außenseite (42) der Umfangsanordnung (40) radialvorsprungsfrei ausgebildet ist.

2. Flammenschutzvorrichtung gemäß Anspruch 1, **dadurch gekennzeichnet, dass** in Umfangsrichtung (10) benachbart angeordnete Lamellen (9) mittels einer Umfangs-Spaltdichtung abgedichtet sind.

3. Flammenschutzvorrichtung gemäß einem der vorstehenden Ansprüche, **dadurch gekennzeichnet, dass** die in Umfangsrichtung (10) benachbart angeordneten Lamellen (9) einander zugewandte Dichtelemente (16, 17) aufweisen.

4. Flammenschutzvorrichtung gemäß Anspruch 3, **dadurch gekennzeichnet, dass** die Dichtelemente (16, 17) jeweils einteilig an den Lamellen (9) angeformt und insbesondere als Abkantungen der Lamellen (9) ausgeführt sind.

5. Flammenschutzvorrichtung gemäß Anspruch 3 oder 4, **dadurch gekennzeichnet, dass** die Dichtelemente (16, 17) sich ausgehend von der Lamelle (9) zu der Mittellängsachse (7) hin erstrecken.

6. Flammenschutzvorrichtung gemäß einem der Ansprüche 3 bis 5,
**dadurch gekennzeichnet, dass** die Dichtelemente (16, 17) in einer Ebene senkrecht zur Mittellängsachse (7) nicht-linear ausgeführt sind.

7. Flammenschutzvorrichtung gemäß einem der vorstehenden Ansprüche, **dadurch gekennzeichnet, dass** die Lamellen (9) einen zur Mittellängsachse (7) weisenden Flammenschutzabschnitt (15) aufweisen, der eben ausgeführt ist.

8. Flammenschutzvorrichtung gemäß einem der vorstehenden Ansprüche, **dadurch gekennzeichnet, dass** die Umfangsanordnung (40) der Lamellen (9) selbsttragend ausgeführt ist.

9. Lamelle für eine Flammenschutzvorrichtung (41) gemäß einem der vorstehenden Ansprüche.

10. Trockentrommel mit einer Flammenschutzvorrichtung (41) gemäß einem der Ansprüche 1 bis 8.
